# EUROPÄISCHE PATENTSCHRIFT

(11) **EP 0 497 780 B1**
(45) Veröffentlichungstag und Bekanntmachung des Hinweises auf die Patenterteilung: **20.10.1993**
(21) Anmeldenummer: 90913054.4
(22) Anmeldetag: 30.08.1990
(51) Int. Cl.: B21D 5/04

(54) **VERFAHREN ZUM GEGENLÄUFIGEN BIEGEN EINES BLECHES**
PROCESS FOR THE TWO-DIRECTIONAL BENDING OF SHEET METAL
PROCEDE DE CINTRAGE OPPOSE D'UNE TOLE

(30) Priorität: 26.10.1989 DE 3935658
(43) Veröffentlichungstag der Anmeldung: 12.08.1992
(73) Patentinhaber: Reinhardt Maschinenbau GmbH, 71065 Sindelfingen (DE)
(72) Erfinder: KUTSCHKER, Wolfgang, D-7030 Böblingen (DE)
(74) Vertreter: Hoeger, Stellrecht & Partner
(86) Internationale Anmeldenummer: EP9001446
(87) Internationale Veröffentlichungsnummer: WO9106383

(56) Entgegenhaltungen:
- EP-A- 338 949
- FR-A- 2 502 518

## Beschreibung

Die Erfindung betrifft ein Verfahren nach dem Oberbegriff des Patentanspruchs 1 und eine Vorrichtung nach dem Oberbegriff des Patentanspruchs 2, wie sie aus dem Dokument EP-A-0338949 bekannt sind.

Bei den bekannten Blechbiegemaschinen, mit deren Hilfe ein solches Verfahren bisher ausgeführt wird, ist die Biegewange nur in einer Arbeitsrichtung, also beispielsweise bei einer Verschwenkbewegung von unten nach oben im Uhrzeigersinn verwendbar. Dies führt dazu, daß beim gegenläufigen Blechbiegen, wobei also ein erster Blechabschnitt beispielsweise im Uhrzeigersinn und darauf folgend ein weiterer Blechabschnitt im Gegenuhrzeigersinn umgebogen werden soll, das Blech zwischen den einzelnen Biegevorgängen gewendet werden muß. Dies aber ist insbesondere dann, wenn große Blechtafeln von mehreren Metern Seitenlänge so umgedreht werden müssen, daß ihre Ober- zur Unterseite wird, ein umständlicher und zeitraubender Vorgang, der häufig auch durch an der Blechbiegemaschine vorgesehene, automatische Hantierungseinrichtungen behindert ist.

Es ist Aufgabe der Erfindung, ein gattungsgemäßes Verfahren so zu verbessern, daß ein Wenden des Bleches zwischen zwei gegenläufigen Biegevorgängen vermieden werden kann.

Die Aufgabe wird erfindungsgemäß durch die Verfahrensschritte im Patentanspruchs 1 gelöst.

Eine Schwenkbiegemaschine mit Maschinengestell, Unterwange, Oberwange und Biegewange zur Durchführung des erfindungsgemäpen Verfahrens zeichnet sich dadurch aus, daß an beiden Stirnseiten der Biegewange jeweils eine erste Schwinge vorgesehen ist, die um die Schwenkachse der Biegewange schwenkbar ist, daß an der ersten Schwinge eine zweite Schwinge beweglich gelagert ist, und daß an der zweiten Schwinge eine Führung vorgesehen ist, welche eine senkrecht zur Schwenkachse verlaufende, im wesentlichen geradlinige Bewegung der Biegewange gestattet, die ihrerseits im wesentlichen senkrecht zur Bewegungsrichtung der zweiten Schwinge verläuft.

Die nachstehende Beschreibung bevorzugter Ausführungsformen der Erfindung dient im Zusammenhang mit beiliegender Zeichnung der weiteren Erläuterung. Es zeigen:
- Figur 1 bis 8: mehrere, nacheinander erfolgende Schritte beim gegenläufigen Biegen eines Bleches und
- Figur 9: eine Vorrichtung zur Durchführung einer gegenläufigen Blechbiegung entsprechend Figur 1 bis 8.

Die Figuren 1 bis 8 zeigen jeweils schematisch die wesentlichen Teile einer Schwenkbiegemaschine, nämlich eine Unterwange 1, eine Oberwange 2 und eine Biegewange 3. Die Biegewange 3 ist am (nicht dargestellten) Maschinengestell drehbar gelagert und um eine Schwenkachse S verschwenkbar, die in den Figuren 1 bis 8 senkrecht zur Zeichnungsebene verläuft.

Zwischen Unterwange 1 und Oberwange 2 ist durch Absenken der Oberwange 2 in Richtung des Pfeiles A ein Blech 4 eingespannt, welches mit einem Blechabschnitt 5 über die Wangen 1, 2 vorsteht. Die Biegewange 3 greift mit ihrer Ober- oder Biegefläche an der Unterseite des Blechabschnitts 5 an. Diese Seite wird im folgenden auch die erste Seite des Bleches 4 genannt, sie liegt der Ober- oder zweiten Seite des Bleches 4 gegenüber.

Die Figur 1 stellt den Ausgangszustand des Biegeverfahrens dar. In einem ersten Biegeschritt wird die Biegewange 3 - vgl. Figur 2 - im Gegenuhrzeigersinn um 90° nach oben verschwenkt (Pfeil B), wodurch der Blechabschnitt 5 ebenfalls im Gegenuhrzeigersinn nach oben abgebogen wird. Nunmehr wird - vgl. Figur 3 - die Biegewange 3 in einer ersten Verstellrichtung (Pfeil C) senkrecht zu ihrer Schwenkachse S vom abgebogenen Blechabschnitt 5 zurückgezogen, so daß sie - vgl. Figur 4 - unbehindert um diesen abgebogenen Blechabschnitt 5 herum weiter nach oben so weit verschwenkt werden kann (Pfeil D), bis sie nach einer Verschwenkung um insgesamt etwa 180° der zweiten oder Oberseite des Bleches 4 zugekehrt ist. Die Verschwenkung der Biegewange 3 gemäß Figur 4 erfolgt wiederum um deren Schwenkachse S. Wie aus Figur 4 weiterhin hervorgeht, befindet sich nunmehr die Biegewange 3 oberhalb der das Blech 4 festspannenden Oberwange 2, so daß die Biegewange 3 bei einer senkrechten Absenkung aus dieser Stellung auf die Oberwange 2 und nicht auf das Blech 4 treffen würde.

Ausgehend von der Position nach Figur 4 wird anschliepend - vgl. Figur 5 - die Biegewange 3 in einer zweiten Verstellrichtung entlang dem Pfeil E verschoben, bis sie außerhalb des Bereiches der Oberwange 2 gelangt und auf einen vorstehenden Blechabschnitt, der zwischen Unterwange 1 und Oberwange 2 herausragt, abgesenkt werden kann.

Die Verstellrichtungen der Biegewange 3 entsprechend den Pfeilen C und E in Figur 3 bzw. 5 verlaufen nur scheinbar parallel zueinander. In Wirklichkeit verläuft der Pfeil C stets parallel zur kleinen und der Pfeil E stets parallel zur großen Seite des die Biegewange 3 auf der Zeichnung schematisch darstellenden Rechtecks. Die beiden Verstellrichtungen gemäß den Pfeilen C und E stehen also immer senkrecht aufeinander, und der Pfeil C hat sich beim Übergang von Figur 3 nach Figur 4 und 5 ebenfalls um 90° mitverschwenkt, wie dies in Figur 5 gestrichelt angedeutet ist.

Um die räumliche Lage der zweiten Verstellrichtung entsprechend dem Pfeil E zu definieren, kann man auch sagen, daß diese Verstellrichtung (Pfeil E) senkrecht zu der die erste Verstellrichtung (Pfeil C) und die Schwenkachse S enthaltenden Ebene läuft. Diese Ebene verläuft in Figur 5 senkrecht zur Zeichnungsebene und parallel zum Pfeil C.

Nachdem die Biegewange 3 die in Figur 5 dargestellte Stellung erreicht hat, wird - vgl. Figur 6 - nach entsprechendem Anheben der Oberwange 2 (Pfeil A₁) das Blech 4 nach rechts vorgeschoben, so daß sich wiederum ein vorstehender Blechabschnitt 5a ergibt, der an den bereits abgebogenen Blechabschnitt 5 anschließt. Wenn das Blech 4 in die Position gemäß Figur 6 vorgeschoben ist, wird die Oberwange 2 wieder abgesenkt (Pfeil A) und das Blech 4 zwischen Unterwange 1 und Oberwange 2 festgespannt. Hierauf wird - vgl. Figur 7 - durch Verschieben in Richtung des Pfeiles C₁ die Biegewange 3 an die Ober- oder zweite Blechseite angelegt. Die Verstellrichtung entsprechend dem Pfeil C₁ ist parallel zum Pfeil C, jedoch entgegengesetzt gerichtet.

Schließlich wird, wie aus Figur 8 hervorgeht, durch Verschwenken der Biegewange 3 um 90° in Richtung des Pfeiles F nach unten oder im Uhrzeigersinn der Blechabschnitt 5a gegenläufig zum Blechabschnitt 5 abgebogen. Das so an seinem Rand gegenläufig abgebogene Blech 4 kann nunmehr aus der Schwenkbiegemaschine entnommen werden. Die Schwenkbiegemaschine wird durch entsprechendes Verstellen der Biegewange 3 entlang den Pfeilen E und F in ihre Ausgangsposition gemäp Figur 1 zurückgebracht.

Für die Durchführung des anhand der Figuren 1 bis 8 erläuterten, erfindungsgemäpen Blechbiegeverfahrens ist es wesentlich, daß die Biegewange 3 beim ersten Biegevorgang an der ersten und beim zweiten Biegevorgang an der zweiten Blechseite angreift, wie dies aus Figur 1 bzw. 7 ersichtlich ist. Hierzu ist zum einen die Verstellung der Biegewange 3 in der ersten Verstellrichtung (entlang dem Pfeil C; Figur 3) erforderlich, um die Biegewange 3 über den abgebogenen Blechabschnitt 5 heraus von der ersten auf die zweite Blechseite überführen zu können. Da dabei aber die Biegewange 3 (vgl. Figur 4) über den vorspringenden Teil der Oberwange 2 gelangt, muß zum anderen die Biegewange 3 in der zweiten Verstellrichtung in Richtung des Pfeiles E zusätzlich verstellt werden (vgl. Figur 5), so daß sie wiederum auf einen zwischen Unterwange und Oberwange vorstehenden Blechabschnitt 5a angelegt werden kann (vgl. Figur 7). Diese beiden senkrecht aufeinander stehenden, hin- und hergehenden Verstellbewegungen der Biegewange 3 entsprechend den Pfeilen C, C₁ und E, sind also für das erfindungsgemäße Verfahren wesentlich und gewährleisten letzten Endes, daß ein gegenläufiges Blechbiegen ohne Wenden des Bleches möglich ist.

In Figur 9 ist schematisch eine Schwenkbiegemaschine 10 dargestellt, die konstruktiv so eingerichtet ist, daß sich an ihr das anhand der Figuren 1 bis 8 erläuterte Biegeverfahren durchführen läßt. Die Figur 9 zeigt in Vorderansicht lediglich die rechte Seite einer solchen Schwenkbiegemaschine 10. Die andere Seite ist in entsprechender Weise spiegelsymmetrisch ausgebildet.

In Figur 9 sind die Oberwange 2 sowie die Biegewange 3, die an einem Maschinengestell gelagert sind, dargestellt. Die Biegewange 3, welche um die Schwenkachse S verschwenkbar ist, verdeckt in Figur 9 die ebenfalls im Maschinengestell 11 gelagerte Unterwange 1, die in Figur 1 bis 8 sichtbar ist. Die Oberwange 2 ist zum Spannen und Lösen des Bleches 4 in Richtung des Pfeiles G, der den Pfeilen A und A₁ in Figur 1 bzw. 6 entspricht, auf- und abbeweglich. Hierzu ist die Oberwange 2 mit einem am Maschinengestell 11 befestigten Hydraulikzylinder 12 verbunden. Die Schwenkbewegung der Biegewange 3 um die Schwenkachse S ist in Figur 9 durch die Pfeile H angedeutet, die den Pfeilen B, D, F in Figur 2, 4 bzw. 8 entsprechen.

Die Verschwenkung der Biegewange 3 erfolgt mit Hilfe eines am Maschinengestell 11 befestigten Motors 13. Dieser greift an einer um die Schwenkachse S schwenkbar gelagerten, ersten Schwinge 14 an und kann diese senkrecht zur Zeichnungsebene der Figur 9 hin- und herverschwenken. An der ersten Schwinge 14 ist um eine Achse 15 drehbar eine zweite Schwinge 15 gelagert. Die Achse 15 liegt unterhalb der Schwenkachse S. Zwischen einem vorstehenden Fuß 17 der zweiten Schwinge 16 und der Biegewange 3 ist ein Kolben-Zylinder-Aggregat 18 vorgesehen, dessen Zylinder 19 mit der Biegewange 3 und dessen Kolbenstange 21 mit dem Fuß 17 starr verbunden sind, wobei der Zylinder 19 zusätzlich entlang der Pfeile I an der zweiten Schwinge 16 geradlinig geführt sein kann. Das Kolben-Zylinder-Aggregat 18 bildet auf diese Weise eine Führung für die Biegewange 3 in der Weise, daß bei Betätigung des Aggregats 18 die Biegewange 3 relativ zur zweiten Schwinge 16 geradlinig verschoben werden kann, und zwar von der Schwenkachse S weg oder auf diese Achse zu. Diese erste Verstellbewegung der Biegewange 3 wird durch die Pfeile I därgestellt, die den Pfeilen C, C₁ in Figur 3 bzw. 7 entsprechen.

Die weiter oben erwähnte zweite Verstellbewegung, die senkrecht zu der die erste Verstellrichtung I und die Schwenkachse S enthaltenden Ebene (Zeichnungsebene der Figur 9) erfolgt, wird mit Hilfe der zweiten Schwinge 16 realisiert. Wenn diese mit Hilfe eines in Figur 9 gestrichelt angedeuteten Antriebsmotors 22 um die Achse 15 verschwenkt wird, verstellt sich die Biegewange 3 oder zumindest deren an dem zu biegenden Blech angreifende Arbeitsfläche senkrecht zur Zeichnungsebene der Figur 9 entsprechend dem Pfeil E in Figur 5.

Es ist möglich, die bei der Ausführungsform nach Figur 9 durch das Kolben-Zylinder-Aggregat 18 gebildete Geradführung auch in anderer Weise auszubilden, beispielsweise durch eine Gleitführung der Biegewange 3, wobei dieser Wange 3 eine besondere Antriebsvorrichtung, z. B. ein Elektromotor mit Getriebespindel, zugeordnet wird. Die zweite Schwinge 16 könnte - statt um die Achse 15 schwenkbar zu sein - auch in anderer Weise, z. B. ebenfalls durch eine Geradführung, verschieblich mit der ersten Schwinge 14 verbunden werden. In jedem Fall muß durch die konstruktive Ausbildung der Schwenkbiegemaschine 10 gewährleistet sein, daß die Verstellmöglichkeiten der Biegewange 3 in den oben im einzelnen erläuterten, ersten und zweiten Verstellrichtungen (Pfeile C und E) gegeben sind.

## Patentansprüche

1. Verfahren zum gegenläufigen Biegen eines Bleches (4) mit einer Schwenkbiegemaschine unter Einspannen des Bleches (4) zwischen einer Unter- (1) und einer Oberwange (2) und Verbiegen eines über diese Wangen vorstehenden Blechabschnittes (5) um einen vorgegebenen Schwenkwinkel mit Hilfe einer an diesem Blechabschnitt (5) angreifenden, um eine Schwenkachse (5) verschwenkbaren Biegewange (3), wobei man in einem ersten Schritt die Biegewange (3) mit einer an ihr vorgesehenen Biegefläche an eine erste Seite des vorstehenden Blechabschnitt (5) anlegt und diesen um einen vorgegebenen Winkel durch Verschwenken der Biegewange (3) in einer ersten Drehrichtung (B) abbiegt, hierauf in einem zweiten Schritt die Biegewange (3) an eine zweite, der ersten gegenüberliegende Seite des zwischen Unter- (1) und Oberwange (2) entsprechend vorgeschobenen Blechabschnittes anlegt und die Biegewange (3) in einer zur ersten entgegengesetzten Drehrichtung verschwenkt, und wobei man zwischen dem ersten und zweiten Schritt die Biegewange (3) in einer Verstellrichtung senkrecht zu ihrer Schwenkachse (5) vom abgebogenen Blechabschnitt (5) zurückzieht,
**gekennzeichnet durch** folgende weitere Schritte:
a) man verschwenkt die Biegewange (3) nach ihrer Zurückziehung von dem abgebogenen Blechabschnitt (5) in der ersten Drehrichtung weiter, bis sie nach einer Verschwenkung um insgesamt 180° mit der gleichen, im ersten Schritt verwendeten Biegefläche der zweiten Seite des Bleches (4) zugekehrt ist, welche der ersten Blechseite gegenüberliegt (Figur 3 und 4);
b) man verstellt nunmehr die Biegewange (3) in einer zweiten Verstellrichtung (E), die im wesentlichen senkrecht zu der die erste Verstellrichtung (C) und die Schwenkachse (S) enthaltenden Ebene verläuft, derart, daß die Biegewange (3) mit ihrer genannten gleichen Biegefläche durch Verstellen in der ersten Verstellrichtung an die zweite Seite des Bleches (4) anlegbar ist (Figur 5);
c) man legt schließlich nach entsprechender Verschiebung des abgebogenen Bleches (5) (Figur 6) zwischen Unter- (1) und Oberwange (2) die Biegewange (3) mit wiederum der gleichen genannten Biegefläche durch Verstellen (C₁) in der ersten Verstellrichtung an die zweite Seite des vorstehenden Blechabschnitts (5) an und biegt diesen um einen vorgegebenen Winkel durch Verschwenken der Biegewange (3) in der zur ersten Drehrichtung entgegengesetzten zweiten Drehrichtung (F) ab (Figur 7 und 8).

2. Schwenkbiegemaschine mit Maschinengestell, Unterwange (1), Oberwange (2) und Biegewange (3) zur Durchführung des Verfahrens nach Anspruch 1, dadurch gekennzeichnet, daß an beiden Stirnseiten der Biegewange (3) jeweils eine erste Schwinge (14) vorgesehen ist, die um die Schwenkachse (S) der Biegewange (3) schwenkbar ist, daß an der ersten Schwinge (14) eine zweite Schwinge (16) beweglich gelagert ist, und daß an der zweiten Schwinge (16) eine Führung (18) vorgesehen ist, welche eine senkrecht zur Schwenkachse (S) verlaufende, im wesentlichen geradlinige Bewegung der Biegewange (3) gestattet, die ihrerseits im wesentlichen senkrecht zur Bewegungsrichtung der zweiten Schwinge (16) verläuft.

## Claims

1. Process for the two-directional bending of sheet metal (4) with bending press, by clamping the sheet metal (4) between a lower (1) and an upper cheek (2) and bending a length (5) of the sheet metal (4), which projects beyond these cheeks, through a specified pivotal angle by means of a bending cheek (3) acting on said length of sheet metal (5) and pivotable about a pivotal axis (5), in which process, in a first stage, the bending cheek (3) is applied with a bending face provided thereon to a first side of the projecting length (5) of sheet metal and said length (5) is bent through a specified angle by pivoting of the bending cheek (3) in a first direction of rotation (B), and then, in a second stage, the bending cheek (3) is applied to a second side - opposite the first side - of the length (5) of sheet metal correspondingly advanced between the lower (1) and upper cheek (2), and the bending cheek (3) is pivoted in a direction of rotation contrary to the first, and between the first and second stages the bending cheek (3) is withdrawn from the length (5) of sheet metal in a displacement direction perpendicular to its pivotal axis (S), characterised by the following further stages:
a) after being withdrawn from the bent length (5) of sheet metal, the bending cheek (3) is pivoted further in the first direction of rotation until, after pivoting through 180° in total, it is positioned with the same bending face as used in the first stage facing the second side of the sheet metal (4), which is opposite the first side of the sheet metal (Figures 3 and 4);
b) the bending cheek (3) is then displaced in a second displacement direction (E) extending substantially perpendicular to the plane comprising the first displacement direction (C) and the pivotal axis (S), in such a manner that the bending cheek (3) can be applied by its same bending face as mentioned above to the second side of the sheet metal (4) by displacement in the first displacement direction (Figure 5);
c) finally, after appropriate sliding of the bent sheet metal (5) (Figure 6) between the lower (1) and upper cheek (2), the bending cheek (3) is applied yet again with the same bending face as mentioned above to the second side of the projecting length (5) of sheet metal, by displacement (C₁) in the first displacement direction, and the length (5) of sheet metal is bent through a specified angle by pivoting of the bending cheek (3) in the second direction of rotation (F) contrary to the first direction of rotation (Figures 7 and 8).

2. Bending press with frame, lower cheek (1), upper cheek (2), and bending cheek (3), for carrying out the process according to claim 1, characterised in that a first rocker (14) is provided on each end face of the bending cheek (3) and is pivotable about the pivotal axis (S) of the bending cheek (3), in that a second rocker (16) is movably mounted on the first rocker (14), and in that on the second rocker (16) a guide (18) is provided which permits substantially rectilinear motion of the bending cheek (3) perpendicular to the pivotal axis (S), the bending cheek (3) itself extending substantially perpendicular to the direction of motion of the second rocker (16).

## Revendications

1. Procédé pour plier une tôle (4) dans deux sens opposés, au moyen d'une machine à plier à mouvement de pivotement, dans lequel la tôle (4) est pincée entre un serre-flan inférieur (1) et un serre-flan supérieur (2), et la partie (5) de la tôle qui dépasse au-delà de ces serre-flans est rabattue d'un angle de pivotement prédéterminé, à l'aide d'une lame de pliage (3) qui attaque cette partie (5) de la tôle, et qu'on peut faire pivoter autour d'un axe de pivotement (S), procédé dans lequel, dans une première phase, on applique la lame de pliage (3), par une surface de pliage prévue sur elle, contre une première face de la partie dépassante (5) de la tôle, et on rabat cette partie de la tôle d'un angle prédéterminé par pivotement de la lame de pliage (3) dans un premier sens de rotation (B), après quoi, dans une deuxième phase, on applique la lame de pliage (3) contre une deuxième face, opposée à la première, de la partie (5) de la tôle qui a été avancée de façon voulue entre le serre-flan inférieur (1) et le serre-flan supérieur (2), et on fait pivoter la lame de pliage (3) dans un sens de rotation opposé au premier sens, et dans lequel, entre la première phase et la deuxième phase, on rétracte la lame de pliage (3) de la partie (5) de la tôle qui a été pliée, dans une direction de déplacement perpendiculaire à son axe de pivotement (S),
caractérisé par les autres phases suivantes :
a) après son retrait par rapport à la partie (5) de la tôle qui a été pliée, on continue à faire pivoter la lame de pliage (3) dans le premier sens de rotation jusqu'à ce qu'après un pivotement de 180° au total, elle présente la même surface de pliage qui a déjà été utilisée dans la première phase vers la deuxième face de la tôle (4), qui est à l'opposé de la première face de la tôle (figures 3 et 4);
b) on déplace maintenant la lame de pliage (3) dans une deuxième direction de déplacement (E) orientée sensiblement perpendiculairement au plan qui contient la première direction de déplacement (C) et l'axe de pivotement (S), de telle sorte que, par déplacement dans la première direction de déplacement (figure 5), la lame de pliage (3) peut être appliquée contre la deuxième face de la tôle (4) par sa même surface de pliage précitée ;
c) enfin, après une translation appropriée de la tôle pliée (5) (figure 6) entre le serre-flan inférieur (1) et le serre-flan supérieur (2), on applique la lame de pliage (3), de nouveau par la même surface de pliage précitée, contre la deuxième face de la partie dépassante (5) de la tôle, par un déplacement (C1) effectué dans la première direction de déplacement, et on rabat cette partie, d'un angle prédéterminé, par pivotement de la lame de pliage (3) dans le deuxième sens de rotation (F) qui est opposé au premier sens de rotation (figures 7 et 8).

2. Machine à plier à mouvement de pivotement, comprenant un bâti, un serre-flan inférieur (1), un serre-flan supérieur (2) et une lame de pliage (3), pour la mise en oeuvre du procédé selon la revendication 1, caractérisée en ce qu'à chacune des faces d'extrémité de la lame de pliage (3), est prévu un premier bras oscillant (14) qui peut pivoter autour de l'axe de pivotement (S) de la lame de pliage (3), en ce qu'un deuxième bras oscillant (16) est articulé sur le premier bras oscillant (14), et en ce que, sur le deuxième bras oscillant (16), est prévu un guide (18) qui permet un déplacement sensiblement rectiligne de la lame de pliage (3), orienté perpendiculairement à l'axe de pivotement (S), et qui, de son côté, s'étend sensiblement perpendiculairement à la direction du mouvement du deuxième bras oscillant (16).
